# EUROPÄISCHE PATENTANMELDUNG

(11) **EP 4 760 032 A1**
(43) Veröffentlichungstag der Anmeldung: **17.06.2026**
(21) Anmeldenummer: 25219762.9
(22) Anmeldetag: 01.12.2025
(51) Int. Cl.: E05B 67/28, E05B 37/02, E05B 37/00

(54) **RINGBÜGEL-HANGSCHLOSS**

(30) Priorität: 03.12.2024 DE 102024135939
(71) Anmelder: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(57) **Zusammenfassung**

Ein Ringbügel-Hangschloss umfasst einen zwischen einer Geschlossenstellung und einer Offenstellung drehbaren Ringbügel und einen Kombinationsschließmechanismus, um den Ringbügel in der Geschlossenstellung zu verriegeln oder freizugeben. Der Kombinationsschließmechanismus weist mehrere drehbare Coderinge zum Einstellen eines Zahlencodes und einen in eine Verriegelungsstellung vorgespannten Riegel auf. Der Ringbügel ist für die Offenstellung freigegeben, wenn an den Coderingen ein Schließgeheimnis eingestellt ist. Hingegen ist der Riegel in der Verriegelungsstellung gesperrt und der Ringbügel dadurch verriegelt, wenn an den Coderingen nicht das Schließgeheimnis eingestellt ist. Ferner ist eine Codering-Blockiereinrichtung vorgesehen, um die Coderinge bei in der Offenstellung positioniertem Ringbügel gegen eine Drehung zu blockieren.

## Beschreibung

Die Erfindung betrifft ein Ringbügel-Hangschloss, welches einen um eine Ringbügel-Drehachse zwischen einer Geschlossenstellung und einer Offenstellung drehbaren Ringbügel und einen Kombinationsschließmechanismus umfasst, welcher dazu ausgebildet ist, den Ringbügel wahlweise in der Geschlossenstellung zu verriegeln oder für eine Drehung aus der Geschlossenstellung in die Offenstellung freizugeben. Der Kombinationsschließmechanismus umfasst mehrere händisch um eine Codering-Drehachse drehbare Coderinge zum Einstellen eines Zahlencodes und einen in eine Verriegelungsstellung vorgespannten Riegel. Der Riegel ist entlang einer Riegelachse aus der Verriegelungsstellung in eine Entriegelungsstellung bewegbar, wenn an den Coderingen ein Zahlencode eingestellt ist, der einem Schließgeheimnis entspricht, und der Ringbügel ist bei eingestelltem Schließgeheimnis für die Drehung in die Offenstellung freigegeben. Hingegen ist der in der Verriegelungsstellung positionierte Riegel in der Verriegelungsstellung gesperrt, wenn an den Coderingen ein Zahlencode eingestellt ist, welcher von dem Schließgeheimnis abweicht, wobei der in der Geschlossenstellung positionierte Ringbügel durch den in der Verriegelungsstellung gesperrten Riegel gegen die Drehung in die Offenstellung verriegelt ist.

Derartige Ringbügel-Hangschlösser können beispielsweise ein Schlossgehäuse mit einer radial bezüglich der Ringbügel-Drehachse nach innen weisenden Einbuchtung aufweisen, welche von dem Ringbügel in der Geschlossenstellung durchgriffen und in der Offenstellung freigelassen wird. In der Offenstellung des Ringbügels kann daher ein zu sichernder Gegenstand in die Einbuchtung einführbar sein, um den Gegenstand sodann durch Überführen des Ringbügels in die Geschlossenstellung in einem Innenraum der Einbuchtung einzuschließen und dadurch sicher mit dem Ringbügel-Hangschloss zu verbinden. Beispielsweise kann der in der Offenstellung positionierte Ringbügel auf diese Weise durch die Öse einer Überfalle geführt und in die Geschlossenstellung bewegt werden, so dass eine Begrenzung der Öse in den Innenraum der Einbuchtung gebracht und die Überfalle durch Verriegeln des Ringbügels in der Geschlossenstellung gegen ein unbefugtes Öffnen gesichert werden kann. Insbesondere können durch Ringbügel-Hangschlösser daher etwa entsprechend ausgebildete Türen gesichert werden, um beispielsweise einen unbefugten Zugang zu Spinds oder Gartenhäusern verhindern zu können. Eine Besonderheit der meisten Ringbügel-Hangschlösser liegt zudem darin, dass der Ringbügel weitestgehend und insbesondere abgesehen von einem die Einbuchtung durchquerenden Teil des Ringbügels von dem Schlossgehäuse umgeben und dadurch gegenüber einem Zugriff gesichert sein kann, so dass Ringbügel-Hangschlösser einen zuverlässigen Schutz gegenüber Aufbruchsversuchen bieten können.

Indem das Ringbügel-Hangschloss der hierin beschriebenen Art ferner einen Kombinationsschließmechanismus aufweist, kann eine komfortable Bedienung des Ringbügel-Hangschlosses ermöglicht werden, da zu dessen Betätigung kein Schlüssel erforderlich ist und somit nicht mitgeführt werden muss. Vielmehr kann der Ringbügel auf komfortable Weise durch Einstellen des Schließgeheimnisses für eine Bewegung in die Offenstellung freigeben und das Ringbügel-Hangschloss geöffnet werden, wohingegen umgekehrt nach einem Überführen des Ringbügels in die Geschlossenstellung der Ringbügel durch einfaches Verstellen des Schließgeheimnisses an den Coderingen sicher verriegelt werden kann, um einen Gegenstand zu sichern.

Zudem kann dadurch, dass der Riegel in die Verriegelungsstellung vorgespannt ist, eine Automatikfunktion bereitgestellt werden, so dass der Riegel unmittelbar infolge einer Bewegung des Ringbügels in die Geschlossenstellung in die Verriegelungsstellung gelangen kann, um den Riegel durch darauffolgendes Verstellen des Schließgeheimnisses und Einstellen eines von dem Schließgeheimnis abweichenden Zahlencodes in der Verriegelungsstellung sperren und den Ringbügel in der Geschlossenstellung verriegeln zu können.

Jedoch besteht bei solchen Ringbügel-Hangschlösser die Problematik, dass die Coderinge bei sich in der Offenstellung befindlichem Ringbügel gegebenenfalls versehentlich verdreht werden können, so dass das zum Überführen des Ringbügels in die Offenstellung ursprünglich eingestellte Schließgeheimnis verstellt und ein von dem Schließgeheimnis abweichender Zahlencode eingestellt werden kann. Hierdurch kann jedoch eine zum Drehen des Ringbügels aus der Offenstellung in die Geschlossenstellung eventuell erforderliche Bewegung des Riegels und/oder eine Bewegung des Riegels in die Verriegelungsstellung bei Erreichen der Geschlossenstellung gesperrt sein, so dass der Riegel bei dem Versuch, den Ringbügel in die Geschlossenstellung zu überführen, der Bewegung des Ringbügels gegebenenfalls nicht ausweichen kann oder der Riegel bei Erreichen der Geschlossenstellung nicht in die Verriegelungsstellung schnappt. Daher kann ein ungewolltes Drehen der Coderinge bei in der Offenstellung positioniertem Ringbügel gegebenenfalls Beschädigungen des Kombinationsschließmechanismus und/oder des Ringbügels zur Folge haben, wenn eine entsprechend große Kraft auf den Ringbügel gebracht wird, um den nicht für eine Drehung freigegebenen Ringbügel in die Geschlossenstellung zu bewegen. Zudem können die Coderinge nach dem Drehen des Ringbügels in die Geschlossenstellung gegebenenfalls verdreht werden und es kann der Eindruck entstehen, der Ringbügel sei verriegelt, obgleich der Riegel aufgrund des bereits zuvor unbewusst verstellten Schließgeheimnisses nicht die Verriegelungsstellung einnehmen konnte.

Daher ist es eine Aufgabe der Erfindung, ein Ringbügel-Hangschloss mit einem Kombinationsschließmechanismus zu schaffen, welches einer solchen Fehlbedienung entgegenwirkt.

Diese Aufgabe wird gelöst durch ein Ringbügel-Hangschloss mit den Merkmalen des Anspruchs 1.

Das Ringbügel-Hangschloss umfasst eine Codering-Blockiereinrichtung, welche dazu ausgebildet ist, die Coderinge bei in der Offenstellung positioniertem Ringbügel gegen eine Drehung um die Codering-Drehachse zu blockieren.

Indem bei dem Ringbügel-Hangschloss eine solche Codering-Blockiereinrichtung vorgesehen ist, kann ein unbeabsichtigtes Drehen der Coderinge bei in der Offenstellung positioniertem Ringbügel verhindert werden, so dass das zum Überführen des Ringbügels in die Offenstellung an den Coderingen eingestellte Schließgeheimnis nicht unbewusst verstellt werden kann. Hierdurch kann somit sichergestellt werden, dass das Schließgeheimnis bei einer darauffolgenden Betätigung des Ringbügel-Hangschlosses zum Überführen des Ringbügels in die Geschlossenstellung an den Coderingen eingestellt ist, so dass der Ringbügel für die Bewegung in die Geschlossenstellung freigegeben und/oder der Riegel nicht gegen eine dazu eventuell erforderliche Bewegung zwischen der Verriegelungsstellung und der Entriegelungsstellung gesperrt ist.

Insbesondere kann der Riegel bei in der Geschlossenstellung positioniertem Ringbügel in eine an dem Ringbügel ausgebildete Verriegelungskerbe eingreifen und die Verriegelungsstellung einnehmen, so dass der Riegel durch Einstellen eines von dem Schließgeheimnis abweichenden Zahlencodes in der Verriegelungsstellung und dadurch gegen ein Lösen aus der Verriegelungskerbe heraus gesperrt sein kann. Daher kann auch der Ringbügel durch das Sperren des Riegels in der Verriegelungsstellung gegen eine Drehung aus der Geschlossenstellung heraus und insbesondere gegen eine Drehung in die Offenstellung verriegelt sein, da hierzu der Riegel aus der Verriegelungskerbe herausgedrängt werden muss. Ist hingegen an den Coderingen das Schließgeheimnis eingestellt, kann der Riegel entgegen der Vorspannung aus der Verriegelungsstellung heraus und insbesondere bis in die Entriegelungsstellung bewegbar sein, so dass der Riegel aus der Verriegelungskerbe herausgedrängt und der Ringbügel in die Offenstellung gedreht werden kann. Beispielsweise kann der für eine Bewegung aus der Verriegelungsstellung heraus freigegebene Riegel hierbei durch das Bewegen des Ringbügels in Richtung der Offenstellung aus der Verriegelungskerbe herausdrängbar sein.

Insofern kann eine Bewegbarkeit des Riegels erfordern, dass an den Coderingen das Schließgeheimnis eingestellt ist. Wird daher in der Offenstellung des Ringbügels das Schließgeheimnis an den Coderingen ungewollt verstellt, könnte der Riegel gegen eine gegebenenfalls zum Freigeben des Ringbügels für eine Drehung in die Geschlossenstellung erforderliche Bewegung gesperrt sein, so dass der Ringbügel letztlich auch in der Offenstellung ungewollt verriegelt sein könnte. Ferner könnte der Riegel etwa zwar eine Drehung des Ringbügels freigeben, bei Erreichen der Geschlossenstellung jedoch gegen eine Bewegung in die Verriegelungsstellung gesperrt sein, so dass gegebenenfalls in der Geschlossenstellung keine Verriegelung erfolgen könnte oder würde.

Durch das Bereitstellen der Codering-Blockiereinrichtung können Drehungen der Coderinge bei in der Offenstellung positioniertem Ringbügel jedoch blockiert werden, um den vorstehend erläuterten Problemen zu begegnen und etwaigen Fehlbedienungen durch unbewusstes Drehen der Coderinge vorzubeugen. Insofern kann der Riegel bei in der Offenstellung positioniertem Ringbügel insbesondere für eine Bewegung zwischen der Verriegelungsstellung und der Entriegelungsstellung freigegeben sein, bis das Schließgeheimnis nach einem Überführen des Ringbügels in die Geschlossenstellung bewusst durch Einstellen eines von dem Schließgeheimnis abweichenden Zahlencodes an den Coderingen verstellt wird.

Allgemein kann die Codering-Blockiereinrichtung zudem dazu ausgebildet sein, eine Drehung der Coderinge bei in der Geschlossenstellung positioniertem Ringbügel freizugeben, um ein wahlweises Sperren oder Freigeben des Riegels zu ermöglichen.

Beispielsweise kann die Codering-Blockiereinrichtung den Ringbügel und/oder an dem Ringbügel ausgebildete Blockierstrukturen umfassen, welche - direkt oder indirekt - in der Geschlossenstellung des Ringbügels in Eingriff zu den Coderingen gelangen können, um die Coderinge gegen eine Drehung zu blockieren. Alternativ oder zusätzlich kann die Codering-Blockiereinrichtung beispielsweise den Riegel umfassen, welcher beispielsweise bei in der Offenstellung positioniertem Ringbügel eine gegenüber der Verriegelungsstellung veränderte Blockierstellung einnehmen kann, um in der Blockierstellung die Coderinge gegen eine Drehung um die Codering-Drehachse blockieren zu können. Dies wird nachstehend noch näher erläutert.

Ferner kann beispielsweise vorgesehen sein, dass die Codering-Blockiereinrichtung ein Blockierelement umfasst, welches durch Drehen des Ringbügels in die Offenstellung in Eingriff zu den Coderingen bringbar ist, um hierdurch eine Drehung der Coderinge zu blockieren. Beispielsweise kann ein solches Blockierelement durch das Drehen des Ringbügels in die Offenstellung in den Eingriff zu den Coderingen schwenkbar oder schiebbar sein, um die Coderinge zu blockieren. Hierzu kann ein solches Blockierelement beispielsweise in zwischen aufeinanderfolgenden Anzeigeabschnitten der Coderinge, an welchen eine jeweilige Zahl dargestellt ist, angeordnete Eingriffsmulden der Coderinge eingreifen, um durch diesen Eingriff in die Eingriffsmulden die Drehung der Coderinge zu blockieren.

Allgemein kann die Codering-Blockiereinrichtung dazu ausgebildet sein, eine Drehung der Coderinge bei in der Offenstellung positioniertem Ringbügel gegenüber händisch und während eines normalen Gebrauchs aufzubringenden Kräften zu blockieren und somit zu verhindern, dass die Coderinge bei in der Offenstellung positioniertem Ringbügel durch solche Kräfte drehbar sind. Jedoch kann grundsätzlich auch vorgesehen sein, dass die Codering-Blockiereinrichtung dazu ausgebildet ist, eine Drehung der Coderinge bei in der Offenstellung positioniertem Ringbügel zumindest derart ausreichend zu erschweren, dass einem unbeabsichtigten Drehen der Coderinge vorgebeugt werden kann, indem eine Drehung der Coderinge aufgrund der Codering-Blockiereinrichtung zumindest einen (jedenfalls in aller Regel) bewusst aufgebrachten Kraftaufwand erfordern kann.

Weitere Ausführungsformen sind in den abhängigen Ansprüchen und der Beschreibung sowie anhand der Zeichnungen erläutert.

Bei einigen Ausführungsformen kann die Riegelachse der Codering-Drehachse entsprechen oder parallel zu der Codering-Drehachse ausgerichtet sein.

Ferner können die Coderinge bei einigen Ausführungsformen den Riegel umgebend angeordnet und/oder an dem Riegel gelagert sein. Insbesondere können die Coderinge bei solchen Ausführungsformen um den Riegel drehbar sein.

Der Riegel kann bei einer Bewegung zwischen der Verriegelungsstellung und der Entriegelungsstellung insbesondere durch die den Riegel umgebenden Coderinge hindurch bewegbar sein. Durch eine solche Anordnung kann der Riegel grundsätzlich mit den Coderingen zusammenwirken, um ein Sperren des Riegels in der Verriegelungsstellung oder ein Freigeben des Riegels für eine Bewegung in die Entriegelungsstellung durch Einstellen oder Verstellen des Schließgeheimnisses zu ermöglichen. Darüber hinaus kann der Riegel durch eine solche unmittelbare Anordnung der Coderinge an dem Riegel gegebenenfalls auch dazu genutzt werden, mit den Coderingen zusammenzuwirken, um das Drehen der Coderinge bei in der Offenstellung positioniertem Riegel zu blockieren, wie auch nachstehend in Bezug zu entsprechenden Ausführungsformen noch näher erläutert ist.

Der Riegel kann bei einigen Ausführungsformen bei in der Offenstellung positioniertem Ringbügel eine Blockierstellung entlang der Riegelachse und bei in der Geschlossenstellung positioniertem Ringbügel die Verriegelungsstellung einnehmen, wobei sich die Blockierstellung des Riegels hinsichtlich dessen Positionierung entlang der Riegelachse von der Verriegelungsstellung unterscheidet. Zudem kann der Riegel dazu ausgebildet sein, in der Blockierstellung eine Drehung der Coderinge zu blockieren.

Insbesondere kann der Riegel sowohl bei in der Offenstellung positioniertem Ringbügel als auch bei in der Geschlossenstellung positioniertem Ringbügel an dem Ringbügel anliegen, so dass eine Bewegung des Riegels aufgrund der Vorspannung des Riegels in die Verriegelungsstellung durch den Ringbügel gestoppt und die jeweilige von dem Riegel eingenommene Stellung durch eine Form des Ringbügels festgelegt sein kann. Indem der Riegel bei in der Offenstellung positioniertem Ringbügel und bei in der Geschlossenstellung positioniertem Ringbügel sich unterscheidende Stellungen, nämlich die Blockierstellung einerseits und die Verriegelungsstellung andererseits, einnehmen kann, kann der Riegel in Abhängigkeit von der Drehstellung des Ringbügels entlang der Riegelachse daher unterschiedlich positioniert sein. Der Riegel kann ferner, wie bereits erwähnt, insbesondere von den Coderingen umgeben sein, so dass in Abhängigkeit von der Stellung des Riegels entlang der Riegelachse beispielsweise jeweilige an dem Riegel ausgebildete Blockierelemente in Eingriff zu entsprechenden Strukturen an den Coderingen gelangen können, um hierdurch eine Drehung der Coderinge zu blockieren oder freizugeben. Insbesondere kann der Riegel daher bei solchen Ausführungsformen als ein Bestandteil der Codering-Blockiereinrichtung verstanden werden, indem eine Drehung der Coderinge durch den Riegel blockierbar ist, wenn der Riegel die Blockierstellung einnimmt.

Bei einigen Ausführungsformen kann der Riegel in der Verriegelungsstellung weiter in Richtung einer von der Entriegelungsstellung zu der Verriegelungsstellung weisenden Bewegungsrichtung des Riegels positioniert sein als in der Blockierstellung, oder umgekehrt.

Insbesondere kann die Blockierstellung daher im Vergleich zu der Verriegelungsstellung beispielsweise eine Stellung verringerten Eingriffs des Riegels in den Ringbügel oder eine Stellung weiteren Eingriffs des Riegels in den Ringbügel darstellen. Bei einigen Ausführungsformen kann daher etwa vorgesehen sein, dass an dem Riegel ausgebildete Blockierelemente bei im Vergleich zu der Verriegelungsstellung weiter in Bewegungsrichtung positioniertem Riegel in Eingriff zu korrespondierenden Blockierstrukturen der Coderinge gelangen, oder dass umgekehrt solche Blockierelemente bei weniger weit in Bewegungsrichtung positioniertem Riegel in Eingriff zu den Blockierstrukturen gelangen, um die Coderinge in der jeweiligen gegenüber der Verriegelungsstellung veränderten Blockierstellung gegen eine Drehung blockieren zu können.

Die Blockierstellung kann bei einigen Ausführungsformen der Entriegelungsstellung entsprechen.

Insbesondere kann es sich bei der Entriegelungsstellung um eine Endstellung der Bewegung des Riegels während einer Betätigung des Ringbügel-Hangschlosses zum Bewegen des Ringbügels zwischen der Geschlossenstellung und der Offenstellung handeln, welche der Verriegelungsstellung entgegengesetzt ist. Insbesondere kann somit vorgesehen sein, dass der Riegel bei in der Offenstellung positionierten Ringbügel die Entriegelungsstellung einnimmt und in der Entriegelungsstellung eine Drehung der Coderinge blockiert. Dazu kann der Riegel in der Offenstellung des Bügels beispielsweise an einer Bügelkurve konstanten Durchmessers anliegen, welche beispielsweise im Querschnitt kreisförmig ausgebildet sein kann, und durch dieses Anliegen entgegen der Vorspannung in die Entriegelungsstellung gedrängt sein.

Der Riegel kann bei einigen Ausführungsformen in der Offenstellung des Ringbügels in eine Sicherungskerbe des Ringbügels eingreifen und die Blockierstellung einnehmen. Zudem kann der Riegel bei solchen Ausführungsformen in der Geschlossenstellung des Ringbügels in eine an dem Ringbügel ausgebildete Verriegelungskerbe eingreifen und die Verriegelungsstellung einnehmen, wobei die Verriegelungskerbe tiefer ausgebildet sein kann als die Sicherungskerbe, oder umgekehrt.

Insbesondere kann der Riegel aufgrund der Vorspannung in die Verriegelungsstellung in Abhängigkeit von der Drehstellung des Ringbügels (Geschlossenstellung oder Offenstellung) in die jeweilige Kerbe - also die Verriegelungskerbe oder die Sicherungskerbe - eingreifen und an einem Boden der jeweiligen Kerbe anliegen, so dass eine Tiefe der jeweiligen Kerbe letztlich die Stellung des Ringbügels in Bezug auf die Riegelachse bestimmen kann. Indem sich die Tiefen der Sicherungskerbe und der Verriegelungskerbe hierbei unterscheiden können, kann der Riegel somit in sich unterscheidenden Stellungen positioniert werden, wenn der Ringbügel in der Offenstellung oder in der Geschlossenstellung positioniert ist, nämlich in der Blockierstellung bzw. in der Verriegelungsstellung. Dies kann es dem Riegel ermöglichen, eine Drehung der Coderinge in der Blockierstellung und bei in der Offenstellung positioniertem Ringbügel zu blockieren, in der Verriegelungsstellung und bei in der Geschlossenstellung positioniertem Ringbügel jedoch freizugeben.

Während durch die Sicherungskerbe somit einerseits die Blockierstellung als eine sich von der Verriegelungsstellung unterscheidende Stellung des Riegels festgelegt werden kann, kann durch den Eingriff des Riegels in die Sicherungskerbe bei in der Offenstellung positioniertem Ringbügel auch erreicht werden, dass der Ringbügel gegen eine ungewollte oder unbewusste Drehung in die Geschlossenstellung gehalten ist, da hierzu der Riegel entgegen der Vorspanndung aus der Sicherungskerbe herausgedrängt und eine entsprechende Kraft aufgebracht werden muss.

Zudem kann sich bei solchen Ausführungsformen die Blockierstellung insbesondere von der Entriegelungsstellung als einer Endstellung der Bewegbarkeit des Riegels unterscheiden, indem der Riegel in der Blockierstellung insbesondere weiter in Richtung der Verriegelungsstellung bewegt sein kann als in der Entriegelungsstellung. Die Blockierstellung kann daher bei einigen Ausführungsformen insbesondere zwischen der Verriegelungsstellung und der Entriegelungsstellung liegen.

Der Ringbügel kann bei einigen Ausführungsformen zwischen der Verriegelungskerbe und der Sicherungskerbe eine Bügelkurve konstanten Durchmessers bilden, entlang welcher der Riegel bei einer Bewegung des Ringbügels von der Offenstellung in die Geschlossenstellung gleiten kann.

Insbesondere kann der Riegel bei solchen Ausführungsformen zudem bei Erreichen der Offenstellung aufgrund der Vorspannung unmittelbar in die Sicherungskerbe und bei Erreichen der Geschlossenstellung unmittelbar in die Verriegelungskerbe eingreifen, um hierdurch die gewünschte Sicherung des Ringbügels in der Offenstellung oder der Geschlossenstellung erreichen und insbesondere den Ringbügel wahlweise in der Geschlossenstellung durch Verstellen des Schließgeheimnisses an den Coderingen verriegeln zu können. Die Verriegelungskerbe und die Sicherungskerbe können insbesondere jeweilige Vertiefungen gegenüber der Bügelkurve darstellen.

Bei einigen Ausführungsformen kann der an der Bügelkurve anliegende Riegel die Entriegelungsstellung einnehmen. Insbesondere kann der Riegel somit während des Gleitens entlang der Bügelkurve weiter aus der Verriegelungsstellung herausgedrängt sein als in der Verriegelungsstellung und/oder in der Blockierstellung, wobei die Entriegelungsstellung eine Endstellung der Bewegbarkeit des Riegels während des Drehens des Ringbügels zwischen der Offenstellung und der Geschlossenstellung bilden kann.

Bei einigen Ausführungsformen kann - alternativ zu der Ausbildung des Ringbügels mit einer Sicherungskerbe - auch vorgesehen sein, dass der Riegel in der Offenstellung des Ringbügels an der Bügelkurve anliegt und keine Sicherungskerbe an dem Ringbügel ausgebildet ist. Insofern kann der Riegel bei solchen Ausführungsformen insbesondere die Entriegelungsstellung einnehmen, wenn der Ringbügel in der Offenstellung positioniert ist, und die Blockierstellung kann der Entriegelungsstellung bei solchen Ausführungsformen entsprechen. Auch hierdurch kann der Riegel somit bei in der Offenstellung positioniertem Ringbügel in einer von der Verriegelungsstellung abweichenden Stellung - in diesem Fall der Entriegelungsstellung - positioniert sein, um hierdurch insbesondere mit den Coderingen wechselwirken und diese gegen eine Drehung sichern zu können.

Die Bügelkurve kann, alternativ oder zusätzlich zu einer Ausbildung mit konstanten Durchmesser, insbesondere an einer dem Ringbügel zugewandten Innenseite kreisbogenförmig verlaufen, so dass der Ringbügel an der Bügelkurve stets einen identischen Abstand zu der Ringbügel-Drehachse aufweisen kann.

Der Riegel kann bei einigen Ausführungsformen bei an den Coderingen eingestelltem Schließgeheimnis durch Drehen des Ringbügels in Richtung der Offenstellung entgegen der Vorspannung aus der Verriegelungskerbe herausdrängbar sein. Insofern kann zum Bewegen des Ringbügels in die Offenstellung insbesondere erforderlich sein, dass der Riegel aus der Verriegelungskerbe herausgeführt wird, wobei dies jedoch lediglich bei eingestelltem Schließgeheimnis möglich ist, da der Riegel andernfalls in der Verriegelungsstellung und somit gegen eine Bewegung aus der Verriegelungskerbe heraus gesperrt sein kann. Ist das Schließgeheimnis hingegen eingestellt und der Riegel für eine Bewegung in Richtung der Entriegelungsstellung freigegeben, kann der Riegel durch Drehen des Ringbügels aus der Verriegelungskerbe herausdrängbar sein, wobei der Riegel und die Verriegelungskerbe beispielsweise zusammenwirkende Verdrängungsschrägen aufweisen können, um eine Drehung des Ringbügels in eine Bewegung des Riegels entlang der Riegelachse umlenken zu können.

Der Riegel kann bei einigen Ausführungsformen jeweilige den Coderingen zugeordnete Blockiererhebungen aufweisen, wobei die Coderinge jeweilige Freigabeausnehmungen aufweisen können. Die Freigabeausnehmungen können bei an den Coderingen eingestelltem Schließgeheimnis in Flucht zu den Blockiererhebungen ausgerichtet sein und die Blockiererhebungen können bei einer Bewegung des Riegels von der Verriegelungsstellung in die Entriegelungsstellung durch die Freigabeausnehmungen hindurchführbar sein. Zudem können die Coderinge eine jeweilige die Freigabeausnehmung in Umfangsrichtung bezüglich der Codering-Drehachse einschließende Blockierfläche aufweisen, wobei bei nicht eingestelltem Schließgeheimnis zumindest eine der Blockierflächen in Flucht zu der zugeordneten Blockiererhebung ausgerichtet und eine Bewegung des Riegels in die Entriegelungsstellung hierdurch gesperrt sein kann.

Insbesondere können die Freigabeausnehmungen oder die Blockierflächen (in Abhängigkeit von dem eingestellten Zahlencode) bezüglich der Riegelachse in Flucht zu den Blockiererhebungen ausgerichtet sein, so dass bei in Flucht zu einer Blockiererhebung angeordneter Blockierfläche die jeweilige Blockiererhebung an der Blockierfläche anschlagen und die Blockierfläche eine Bewegung des Riegels in die Entriegelungsstellung sperren kann. Ist hingegen an den Coderingen das Schließgeheimnis eingestellt, können die Freigabeausnehmungen der Coderinge in Flucht zu der jeweiligen zugeordneten Blockiererhebung angeordnet sein, so dass der Riegel aus der Verriegelungsstellung in die Entriegelungsstellung bewegt werden kann, wobei im Zuge dieser Bewegung des Riegels die Blockiererhebungen durch die Freigabeausnehmungen geführt werden können. Insbesondere können die Blockiererhebungen dabei entlang der Riegelachse hintereinander angeordnet sein, so dass die Freigabeausnehmungen durch Einstellen des Schließgeheimnisses an den Coderingen insbesondere ebenfalls in einer Reihe hintereinander anordenbar sein können.

Die Blockiererhebungen können bei in der Blockierstellung positioniertem Riegel und/oder bei in der Geschlossenstellung positioniertem Ringbügel zumindest teilweise innerhalb der jeweiligen zugeordneten Freigabeausnehmung angeordnet sein, wobei eine Drehung der Coderinge bei in der Blockierstellung positioniertem Riegel bzw. bei in der Geschlossenstellung positioniertem Ringbügel durch Anschlagen einer jeweiligen seitlichen Begrenzung der jeweiligen Freigabeausnehmung an einer zugeordneten Blockiererhebung blockiert sein kann.

Wie bereits erläutert, kann der Riegel in der Blockierstellung insbesondere gegenüber der Verriegelungsstellung entlang der Riegelachse versetzt angeordnet sein, wobei durch dieses versetzte Anordnen des Riegels die Blockiererhebungen in der Blockierstellung zumindest teilweise in der jeweiligen zugeordneten Freigabeausnehmungen angeordnet und/oder in die jeweilige zugeordnete Freigabeausnehmung hineinragend und/oder in die jeweilige zugeordnete Freigabeausnehmungen eingreifend angeordnet sein können. Bei dem Versuch einer Drehung der Coderinge können daher jeweilige seitliche Begrenzungen der Freigabeausnehmungen an den zugeordneten Blockiererhebungen anschlagen, insbesondere an jeweiligen Seitenflächen der Blockiererhebungen. Dieser Eingriff der Blockiererhebungen in die Freigabeausnehmungen ermöglicht somit, die Coderinge bei in der Offenstellung positioniertem Ringbügel gegen eine Drehung zu blockieren, da durch das Drehen des Ringbügels in die Offenstellung der Riegel in die Blockierstellung gedrängt und die Blockiererhebungen in den Freigabeausnehmungen platziert werden können, um die Coderinge zu blockieren.

Bei solchen Ausführungsformen können daher insbesondere der Riegel, der Ringbügel oder dessen Sicherungskerbe, eine die Vorspannung des Riegels entfaltende Feder, die Blockiererhebungen und die Freigabeausnehmungen als Bestandteile der Codering-Blockiereinrichtung verstanden werden.

Die Coderinge können den Riegel bei einigen Ausführungsformen hülsenartig umgeben und entlang der Riegelachse einen sich an die Blockierflächen anschließenden Hülsenabschnitt aufweisen, wobei die Blockiererhebungen des Riegels in der Verriegelungsstellung innerhalb des Hülsenabschnitts des jeweiligen Coderings angeordnet sein können und wobei der jeweilige Codering bei in dem Hülsenabschnitt angeordneter Blockiererhebung um den Riegel drehbar sein kann.

Insbesondere können die Hülsenabschnitte der Coderinge dazu einen gegenüber einem Innendurchmesser eines von den Blockierflächen eingeschlossenen Abschnitts der Coderinge vergrößerten Innendurchmesser aufweisen, so dass die Coderinge bei in den Hülsenabschnitten angeordneten Blockiererhebungen um den Riegel drehbar sein können, ohne an den Blockiererhebungen anzuschlagen.

Der Riegel kann ferner einen sich entlang der Riegelachse erstreckenden Riegelgrundkörper aufweisen, von welchem sich die Blockiererhebungen erheben können. Ferner kann eine lichte Weite des Hülsenabschnitts zumindest das Doppelte einer Riegelhöhe des Riegels in einer Querschnittsebene senkrecht zu der Riegelachse betragen, wobei die Riegelhöhe einem Abstand von der Codering-Drehachse zu einem Scheitel einer in der Querschnittsebene liegenden Blockiererhebung entsprechen kann.

Ferner kann bei solchen Ausführungsformen vorgesehen sein, dass die Riegelachse der Codering-Drehachse entspricht, so dass der Riegel auf der Codering-Drehachse positioniert sein kann. Durch die erläuterte Wahl der lichten Weite des Hülsenabschnitts relativ zu der Riegelhöhe kann somit sichergestellt werden, dass die Coderinge bei in dem Hülsenabschnitt positionierten Blockiererhebungen frei um den Riegel drehbar sind.

Der Riegelgrundkörper kann bei einigen Ausführungsformen durch eine, insbesondere im Querschnitt runde, Stange gebildet sein, wobei der Riegel einen sich an den Riegelgrundkörper anschließenden Eingriffsabschnitt zum Eingreifen in dem Ringbügel aufweisen kann. Beispielsweise kann der Eingriffsabschnitt jeweilige Verdrängungsschrägen aufweisen, um ein Verdrängen des Riegels aus der Verriegelungsstellung in die Entriegelungsstellung bei einer Bewegung des Ringbügels zwischen der Offenstellung oder Geschlossenstellung zu ermöglichen.

Die Coderinge können bei einigen Ausführungsformen einen jeweiligen Kennzeichnungsring und einen jeweiligen Kupplungsring aufweisen, welche drehfest miteinander gekoppelt sind, wobei der Kennzeichnungsring Zahlen zum Darstellen des Zahlencodes tragen kann und wobei der Kupplungsring die Freigabeausnehmungen und die Blockierflächen aufweisen kann.

Insofern können die Coderinge bei solchen Ausführungsformen letztlich mehrteilig (insbesondere zweiteilig) ausgebildet sein, wobei die Kennzeichnungsringe insbesondere zum Darstellen des jeweiligen eingestellten Zahlencodes genutzt werden können, während die Kupplungsringe für das wahlweise Sperren oder Freigeben des Riegels und hierdurch des Ringbügels vorgesehen sein können. Durch die drehfeste Kopplung zwischen den Kennzeichnungsringen und den Kupplungsringen kann jedoch eine Drehung eines Kennzeichnungsrings zum Einstellen des Zahlencodes unmittelbar auf den zugeordneten Kupplungsring übertragen werden, um hierdurch insbesondere die korrekte Anordnung der Freigabeausnehmungen und/oder der Blockierflächen erreichen zu können.

Der Riegel kann bei einigen Ausführungsformen durch eine Feder in die Verriegelungsstellung vorgespannt sein, wobei die Feder an einem bezüglich der Riegelachse der Verriegelungsstellung zugewandten Kupplungsring abgestützt sein kann, wobei die Kupplungsringe durch die Feder in die drehfeste Kopplung vorgespannt sein können.

Bei solchen Ausführungsformen kann die zum Vorspannen des Riegels in Verriegelungsstellung erforderliche Feder somit in geschickter Art und Weise zusätzlich dazu genutzt werden, die Kupplungsringe in die drehfeste Kopplung zu den Kennzeichnungsringen vorzuspannen. Daher kann auf eine eigene Vorspanneinrichtung zum Vorspannen der Kupplungsringe verzichtet werden.

Zudem können die Kupplungsringe bei einigen Ausführungsformen aneinander abgestützt sein, so dass sämtliche Kupplungsringe durch die Feder in die drehfeste Kopplung zu dem jeweiligen zugeordneten Kennzeichnungsring vorgespannt sein können.

Bei dem der Verriegelungsstellung zugewandten Kupplungsring kann es sich insbesondere um einen einem Eingriffsabschnitt des Riegels, mit welchem der Riegel in den Ringbügel eingreift, zugewandten Kupplungsring handeln.

Der Riegel kann bei einigen Ausführungsformen einteilig ausgebildet sein. Insbesondere kann sich der Riegel solcher Ausführungsformen somit von Riegeln unterscheiden, die ein zusätzliches Blockierelement, beispielsweise eine Kugel, antreiben, um die Kugel beispielsweise in Eingriff zu einer Verriegelungskerbe des Ringbügels bringen und den Ringbügel hierdurch in der Geschlossenstellung verriegeln zu können. Insbesondere kann der Riegel daher starr ausgebildet sein und keine relativ zueinander beweglichen Elemente umfassen.

Das Ringbügel-Hangschloss kann bei einigen Ausführungsformen eine Schließgeheimnisveränderungseinrichtung aufweisen, welche dazu ausgebildet ist, die Coderinge in einen Schließgeheimnisveränderungszustand zu überführen, in welchem die drehfeste Kopplung zwischen den Kennzeichnungsringen und den Kupplungsringen gelöst ist und in welchem die Kennzeichnungsringe zum Einstellen eines veränderten Schließgeheimnisses relativ zu den Kupplungsringen drehbar sind.

In dem Schließgeheimnisveränderungszustand können somit die Kennzeichnungsringe gedreht werden, ohne dass diese Drehung auf die Kupplungsringe übertragen wird, so dass ausgehend von einem zuletzt eingestellten Schließgeheimnis durch Drehen der Kennzeichnungsringe ein davon abweichender Zahlencode eingestellt werden kann. Werden die Kennzeichnungsringe daraufhin wieder in die drehfeste Kopplung zu den Kupplungsringen gebracht, bildet dieser gegenüber dem zuletzt eingestellten Schließgeheimnis veränderte Zahlencode das neue Schließgeheimnis, da die Kupplungsringe nunmehr bei diesem neuen Schließgeheimnis derart angeordnet sind, dass die Freigabeausnehmungen in Flucht zu den Blockiererhebungen des Riegels angeordnet sind. Insofern ermöglicht die zweiteilige Ausbildung der Coderinge mit einem Kupplungsring und einem Kennzeichnungsring letztlich auch, wahlweise ein geeignetes Schließgeheimnis zu wählen und einzustellen und/oder ein Schließgeheimnis wahlweise zu verändern.

Die Schließgeheimnisveränderungseinrichtung kann bei einigen Ausführungsformen dazu ausgebildet sein, die Kupplungsringe entlang der Riegelachse relativ zu den Kennzeichnungsringen zu verschieben und die drehfeste Kopplung zwischen den Kennzeichnungsringen und den Kopplungsringen hierdurch zu lösen.

Insbesondere kann die Schließgeheimnisveränderungseinrichtung dazu ausgebildet sein, die Kupplungsringe in Richtung der Verriegelungsstellung relativ zu den Kennzeichnungsringen zu verschieben und die drehfeste Kopplung hierdurch zu lösen. Dies kann insbesondere entgegen einer Vorspannung der Kupplungsringe entgegen der Verriegelungsstellung erfolgen, insbesondere bei Ausführungsformen, bei welchen die Kupplungsringe durch eine Feder in eine drehfeste Kopplung vorgespannt sind, welche zugleich den Riegel in die Verriegelungsstellung vorspannt.

Ferner kann vorgesehen sein, dass eine Betätigung der Schließgeheimnisveränderungseinrichtung in der Geschlossenstellung des Ringbügels gesperrt ist. Insbesondere kann hierdurch ein ungewolltes Verändern des Schließgeheimnisses, wenn der Ringbügel in der Geschlossenstellung angeordnet und das Ringbügel-Hangschloss zum Sichern eines Gegentands eingesetzt ist, verhindert werden. Vielmehr kann ein Verändern des Schließgeheimnisses bei solchen Ausführungsformen ausschließlich bei aus der Geschlossenstellung heraus bewegtem und insbesondere in der Offenstellung positioniertem Ringbügel freigegeben sein, wobei eine solche Bewegung oder Positionierung des Ringbügels jedoch das Einstellen eines momentan gültigen Schließgeheimnisses erfordert, so dass das Schließgeheimnis lediglich durch über das momentan gültige Schließgeheimnis verfügende und daher berechtigte Personen geändert werden kann.

Die Coderinge können bei einigen Ausführungsformen an einer Vorderseite des Ringbügel-Hangschlosses für das händische Drehen zugänglich sein und es kann eine händisch betätigbare Handhabe zum Antreiben des Ringbügels von der Geschlossenstellung in die Offenstellung (oder umgekehrt) vorgesehen sein, wobei die Handhabe an der Vorderseite des Ringbügel-Hangschlosses angeordnet sein kann. Insbesondere kann die Handhabe somit an derjenigen Seite eines Schlossgehäuses des Ringbügel-Hangschlosses angeordnet sein, an welcher auch die Coderinge für ein händisches Drehen zum Einstellen des Zahlencodes zugänglich sind. Damit kann sich die Anordnung der Handhabe insbesondere von der Anordnung einer Handhabe bei Ausführungsformen unterscheiden, bei welchen die Handhabe seitlich zugänglich ist und somit eine seitliche Erweiterung des Ringbügel-Hangschlosses darstellt, insbesondere radial bezüglich der Ringbügel-Drehachse.

Die Handhabe kann bei einigen Ausführungsformen einen parallel zu der Ringbügel-Drehachse ausgerichteten Stift aufweisen, welcher durch eine an der Vorderseite des Ringbügel-Hangschlosses ausgebildete Führungsausnehmung ragt.

Insbesondere kann der Stift daher eine Verbindung zwischen dem Ringbügel und einem außerhalb eines Schlossgehäuses, an welchem die Führungsausnehmung insbesondere ausgebildet sein kann, liegenden Bereichs bilden, so dass die Handhabe außerhalb des Schlossgehäuses zugänglich sein kann, während der Ringbügel von dem Schlossgehäuse umschlossen und vor einem externen Zugriff geschützt sein kann. Die Führungsausnehmung kann hingegen die Bewegbarkeit der Handhabe ermöglichen, um hierdurch den Ringbügel zwischen der Geschlossenstellung und der Offenstellung bewegen zu können. Insbesondere kann die Führungsausnehmung dazu schlitzartig ausgebildet sein und sich entlang des Ringbügels und/oder entlang dessen Umfangsrichtung erstrecken.

Der Stift kann bei einigen Ausführungsformen an dem Ringbügel angeschweißt sein. Bei anderen Ausführungsformen kann hingegen vorgesehen sein, dass der Ringbügel eine Stiftaufnahme, insbesondere eine Bohrung, aufweist, in welche der Stift eingesteckt und/oder verpresst ist. Auch ein in eine solche Stiftaufnahme angeordneter Stift kann bei einigen Ausführungsformen ergänzend verschweißt sein.

Bei einigen Ausführungsformen kann ein, insbesondere im Wesentlichen zylinderförmiges, Kontaktelement auf den Stift aufgesetzt sein, wobei das Kontaktelement an der Vorderseite für die händische Betätigung zugänglich ist und wobei eine Bewegung des Kontaktelements über den Stift auf den Ringbügel übertragbar sein kann. Insbesondere kann ein solches Kontaktelement die erwähnte Führungsausnehmung seitlich (insbesondere beidseitig) übergreifen, um hierdurch eine zuverlässige Führung der Handhabe an der Vorderseite des Ringbügel-Hangschlosses erreichen zu können.

Das Ringbügel-Hangschloss kann bei einigen Ausführungsformen ein Schlossgehäuse mit einer radial bezüglich der Ringbügel-Drehachse nach innen gerichteten Einbuchtung aufweisen, welche der Ringbügel in der Geschlossenstellung durchquert und in der Offenstellung freigibt.

Zudem kann das Schlossgehäuse bei einigen Ausführungsformen zweiteilig mit einem Gehäusevorderteil und einem Gehäuserückteil ausgebildet sein. Das Gehäusevorderteil kann eine Aussparung aufweisen, durch welche die Coderinge zugänglich sind. Hingegen kann das Gehäuserückteil im Bereich der Coderinge geschlossen und/oder ein Zugriff auf die Coderinge durch das Gehäuserückteil an der Rückseite des Ringbügel-Hangschlosses versperrt sein. Das Gehäuserückteil kann beispielsweise eine Öffnung aufweisen, durch welche das vorstehend erwähnte Betätigungselement der Schließgeheimnisveränderungseinrichtung zugänglich sein kann.

Die Erfindung wird im Folgenden rein beispielhaft anhand eines Ausführungsbeispiels unter Bezugnahme auf die Zeichnungen erläutert.

Es zeigen:
- Fig. 1A und 1B: eine jeweilige Ansicht auf eine Vorderseite eines Ringbügel-Hangschlosses bei in einer Geschlossenstellung positioniertem Ringbügel bzw. bei in einer Offenstellung positioniertem Ringbügel,
- Fig. 2: eine Ansicht auf eine Rückseite des Ringbügel-Hangschlosses bei in der Geschlossenstellung positioniertem Ringbügel,
- Fig. 3: eine Darstellung des Ringbügel-Hangschlosses bei entnommenem Gehäusevorderteil eines Schlossgehäuses des Ringbügel-Hangschlosses,
- Fig. 4A und 4B: eine jeweilige Darstellung des Ringbügels sowie eines Kombinationsschließmechanismus zum wahlweisen Verriegeln des Ringbügels in der Geschlossenstellung oder zum Freigeben des Ringbügels für eine Bewegung in die Offenstellung,
- Fig. 5A und 5B: eine Darstellung des Kombinationsschließmechanismus und des Ringbügels bei in der Offenstellung positioniertem Ringbügel sowie in einer Blockierstellung positioniertem Riegel des Kombinationsschließmechanismus bzw. eine Querschnittsdarstellung der erwähnten Konfiguration,
- Fig. 6A und 6B: jeweilige Explosionsdarstellungen des Kombinationsschließmechanismus,
- Fig. 7A und 7B: eine perspektivische Ansicht sowie eine Frontansicht von Coderingen des Kombinationsschließmechanismus, die einen Kupplungsring sowie einen Kennzeichnungsring umfassen, und
- Fig. 8: eine perspektivische Ansicht eines Kupplungsrings.

Fig. 1A zeigt ein Ringbügel-Hangschloss 11, welches einen um eine Ringbügel-Drehachse C (vgl. Fig. 2) drehbaren Ringbügel 17 sowie einen Kombinationsschließmechanismus 19 aufweist, mittels dessen der Ringbügel 17 wahlweise in einer in Fig. 1A veranschaulichten Geschlossenstellung G verriegelt oder für eine Bewegung in eine in Fig. 1B veranschaulichte Offenstellung O freigegeben werden kann.

Wie Fig. 1A zeigt, weist ein Schlosskörper 13 oder ein Schlossgehäuse 15 des Ringbügel-Hangschlosses 11 eine radial bezüglich der Ringbügel-Drehachse C nach innen weisende Einbuchtung 17 auf, welche der Ringbügel 17 in der Geschlossenstellung G durchquert, in der Offenstellung O jedoch freilässt. Dies ermöglicht es, bei in der Offenstellung O positioniertem Ringbügel 17 einen zu sichernden Gegenstand in die Einbuchtung 75 einzuführen und durch Bewegen des Ringbügels 17 in die Geschlossenstellung G an dem Ringbügel-Hangschloss 11 zu sichern.

Der Ringbügel 17 ist ferner in der Offenstellung O vollständig und in der Geschlossenstellung G abgesehen von einem die Einbuchtung 75 durchquerenden Teil des Ringbügels 17 von dem Schlossgehäuse 15 umgeben und dadurch vor einem externen Zugriff gesichert, so dass das Ringbügel-Hangschloss 11 einen zuverlässigen Aufbruchsschutz bieten kann. Um den Ringbügel 17 sowie die Komponenten des Kombinationsschließmechanismus 19 in das Schlossgehäuse 15 einbringen zu können, ist das Schlossgehäuse 15 zweiteilig ausgebildet und weist ein Gehäusevorderteil 95 sowie ein Gehäuserückteil 93 auf, welche schalenartig ausgebildet sind. Der Ringbügel 17 und die weiteren in dem Schlossgehäuse 15 anzuordnenden Komponenten können daher beispielsweise zunächst in das Gehäuserückteil 93 eingesetzt werden, um das Gehäuserückteil 93 und das Gehäusevorderteil 95 daraufhin etwa aneinander zu verschweißen und das Schlossgehäuse 15 zu schließen (vgl. auch Fig. 3).

Um den Ringbügel 17 wahlweise in der Geschlossenstellung G verriegeln oder für eine Bewegung in die Offenstellung O aufweisen zu können, umfasst der Kombinationsschließmechanismus 19 mehrere an einer Vorderseite 21 des Ringbügel-Hangschlosses 11 in einer Gehäuseausnehmung 97 angeordnete für eine Drehung um eine Codering-Drehachse D zugängliche Coderinge 25, an welchen ein Zahlencode Z händisch einstellbar ist. Insbesondere kann der Ringbügel 17 für eine Bewegung in die Offenstellung O freigegeben werden, indem durch entsprechendes Drehen der Coderinge 25 ein Zahlencode Z eingestellt wird, der einem Schließgeheimnis Z1 entspricht, wie in Fig. 1B dargestellt ist. Hingegen kann durch Einstellen eines von dem Schließgeheimnis Z1 abweichenden Zahlencodes Z der Ringbügel 17 in der Geschlossenstellung G verriegelt werden, wie nachstehend noch näher erläutert ist. Auch wenn in den Figuren keine verschiedenen an den Coderingen 25 eingestellten Zahlencodes Z dargestellt sind, versteht der Fachmann, dass ein von der in den Figuren dargestellten Zahlenabfolge abweichender Zahlencode Z durch Drehen der Coderinge 25 einstellbar ist.

Im Hinblick auf das Verriegeln des Ringbügels 17 in der Geschlossenstellung G geht insbesondere aus den Fig. 3, 4A und 4B hervor, dass der Kombinationsschließmechanismus 19 ferner einen durch eine Feder 29 in eine Verriegelungsstellung V vorgespannten Riegel 45 aufweist, welcher bei in der Geschlossenstellung G positioniertem Ringbügel 17 die Verriegelungsstellung V einnimmt und in eine an dem Ringbügel 17 ausgebildete Verriegelungskerbe 51 eingreift. Der Riegel 45 ist, wie nachstehend noch näher erläutert wird, durch die Coderinge 25 gegen eine Bewegung aus der Verriegelungsstellung V heraus gesperrt, wenn an den Coderingen 25 ein Zahlencode Z eingestellt ist, welcher nicht dem Schließgeheimnis Z1 entspricht und somit von dem Schließgeheimnis Z1 abweicht, so dass der Riegel 45 bei nicht eingestelltem Schließgeheimnis Z1 gegen eine Bewegung aus der Verriegelungskerbe 51 heraus gesperrt und dadurch der Ringbügel 17 gegen eine Drehung aus der Geschlossenstellung G in die Offenstellung O verriegelt ist.

Ist hingegen an den Coderingen 25 das Schließgeheimnis Z1 eingestellt, kann der Riegel 45 durch Drehen des Ringbügels 17 in Richtung der Offenstellung O aus der Verriegelungskerbe 51 herausgedrängt und in Anlage zu einer Bügelkurve 79 des Ringbügels 17 gebracht werden, entlang welcher der Riegel 45 während der weitergehenden Drehung des Ringbügels 17 in Richtung der Offenstellung O gleitet. Insofern kann der Riegel 45 bei eingestelltem Schließgeheimnis Z1 durch das Bewegen des Ringbügels 17 entgegen der von der Feder 29 entfalteten Vorspannung entlang einer Riegelachse R, welche der Codering-Drehachse D entspricht, zurückgedrängt werden und nimmt während des Anliegens an der Bügelkurve 79 eine Entriegelungsstellung E ein (vgl. auch Fig. 5A).

Während der Ringbügel 17 entlang der Bügelkurve 79 einen konstanten Durchmesser aufweist und kreisbogenförmig ausgebildet ist, zeigt insbesondere Fig. 4B, dass der Ringbügel 17 zusätzlich zu der Verriegelungskerbe 51 eine Sicherungskerbe 53 aufweist, in welche der Riegel 45 aufgrund der Vorspannung in die Verriegelungsstellung V eingreift, sobald der Ringbügel 17 die Offenstellung O erreicht (vgl. Fig. 5A). Durch diesen Eingriff kann der Ringbügel 17 in der Offenstellung O insbesondere gegen ungewollte Drehungen in Richtung der Geschlossenstellung G gehalten sein.

Jedoch nimmt der Riegel 45 in der Offenstellung O des Ringbügels 17 nicht erneut die Verriegelungsstellung V, sondern eine davon bezüglich der Positionierung entlang der Riegelachse R abweichende Blockierstellung F ein. Insbesondere stellt die Blockierstellung F bei der veranschaulichten Ausführungsform eine Stellung geringeren Eingriffs des Riegels 45 in den Ringbügel 17 dar, da die Sicherungskerbe 53 weniger tief als die Verriegelungskerbe 51 ausgebildet ist. Wie nachstehend noch näher erläutert ist, bildet die Sicherungskerbe 53 damit einen Teil einer Codering-Blockiereinrichtung 77, um ein ungewolltes Verdrehen der Coderinge 25 in der Offenstellung O des Ringbügels 17 zu verhindern.

Zudem ist der Riegel 45, wie insbesondere aus Fig. 6A hervorgeht, bei der veranschaulichten Ausführungsform einteilig ausgebildet und weist einen als eine Stange 85 ausgebildeten Riegelgrundkörper 47 auf, an welchen sich ein starr damit verbundener Eingriffsabschnitt 43 anschließt, mit welchem der Riegel 45 in der Geschlossenstellung G des Ringbügels 17 in die Verriegelungskerbe 51 und in der Offenstellung O des Ringbügels 17 in die Sicherungskerbe 53 eingreift, um den Ringbügel 17 in der jeweiligen Stellung zu sichern. Der Eingriffsabschnitt 43 ist mit Schrägen ausgebildet, um ein Verdrängen des Riegels 45 aus der Verriegelungskerbe 51 oder der Sicherungskerbe 53 zu unterstützen, wenn der Ringbügel 17 zu einer Bewegung zwischen der Offenstellung O und der Geschlossenstellung G angetrieben wird.

Um den Ringbügel 17 zwischen der Geschlossenstellung G und der Offenstellung O drehen oder zu entsprechenden Drehungen antreiben zu können, ist mit dem Ringbügel 17 eine Handhabe 69 verbunden, welche einen, wie insbesondere die Fig. 1A und 1B zeigen, an der Vorderseite 21 zugänglichen Kontaktabschnitt 73 aufweist. Der Kontaktabschnitt 73 ist mit einem an dem Ringbügel 17 befestigten und insbesondere an dem Ringbügel 17 verschweißten Stift 71 verbunden, welcher parallel zu der Codering-Drehachse D ausgerichtet ist und eine an dem Gehäusevorderteil 95 ausgebildete, schlitzartige Führungsausnehmung 89 durchgreift, so dass der innerhalb des Schlossgehäuses 15 angeordnete Ringbügel 17 durch die Handhabe 69 und deren außerhalb des Schlossgehäuses 15 angeordneten und an der Vorderseite 21 zugänglichen Kontaktabschnitt 73 antreibbar ist. Zudem ist der Kontaktabschnitt 73 im Wesentlichen zylinderförmigen ausgebildet und überdeckt die Führungsausnehmung 89 beidseitig, um eine sichere Führung während der Bewegung des Ringbügels 17 zu erreichen.

Wie bereits erwähnt, kann der Riegel 45 durch Einstellen eines Zahlencodes Z, welcher von dem Schließgeheimnis Z1 abweicht, gegen eine Bewegung aus der Verriegelungsstellung V in Richtung der Entriegelungsstellung E gesperrt, durch Einstellen des Schließgeheimnisses Z1 an den Coderingen 25 jedoch für eine Bewegung in die Entriegelungsstellung E und damit ein Herausdrängen aus der Verriegelungskerbe 51 des Ringbügels 17 freigegeben werden. Das Zusammenwirken zwischen den Coderingen 25 und dem Riegel 45 wird nachstehend insbesondere unter Bezugnahme auf die Fig. 6A bis 8 weitergehend erläutert.

Zunächst zeigen die Fig. 6A und 6B, dass an dem Riegel 45 jeweilige den Coderingen 25 zugeordnete Blockiererhebungen 49 ausgebildet sind, wobei die dem Eingriffsabschnitt 43 zugewandte Blockiererhebung 49 in den Figuren teilweise durch die Feder 29 verdeckt ist. Zudem sind die Coderinge 25 zweiteilig ausgebildet und umfassen einen jeweiligen Kennzeichnungsring 55 und einen jeweiligen Kupplungsring 57, wobei an den Kennzeichnungsringen 55 Zahlen zum Einstellen des Zahlencodes Z dargestellt sind. Die Kupplungsringe 57 weisen mehrere axial bezüglich der Codering-Drehachse D ausgerichtete Kopplungsfortsätze 59 auf und die Kennzeichnungsringe 55 umfassen mehrere ebenfalls axial ausgerichtete Kopplungsausnehmungen 61, wobei die Kopplungsfortsätze 59 während des grundsätzlichen Gebrauchs des Ringbügel-Hangschlosses 11 zum Verriegeln oder Freigeben des Ringbügels 17 in die Kopplungsausnehmungen 61 eingreifen, so dass die Kennzeichnungsringe 55 und die Kupplungsringe 57 in drehfester Kopplung bezüglich Drehungen um die Codering-Drehachse D zueinander stehen. Daher können die Kupplungsringe 57 bei einer Drehung der Kennzeichnungsringe 55 um die Codering-Drehachse D mitgenommen und gleichsam gedreht werden. Zudem zeigen insbesondere die Fig. 7A und 7B, dass an den Kennzeichnungsringen 55 jeweilige Eingriffsmulden 91 ausgebildet sind, um das Drehen der Coderinge 25 zu erleichtern.

Während die Kennzeichnungsringe 55 somit vornehmlich zum Darstellen eines jeweiligen Zahlencodes Z und insbesondere des Schließgeheimnisses Z1 vorgesehen sind, dienen die Kupplungsringe 57 zum unmittelbaren Zusammenwirken mit dem Riegel 45, um den Riegel 45 wahlweise in der Verriegelungsstellung V verriegeln oder für eine Bewegung in die Entriegelungsstellung E freigeben zu können. Dazu weisen die Kupplungsringe 57, wie insbesondere die Fig. 7B und 8 zeigen, eine jeweilige Freigabeausnehmung 63 auf, welche in einer Umfangsrichtung bezüglich der Codering-Drehachse D von einer Blockierfläche 65 eingeschlossen ist, so dass die Blockierflächen 65 seitliche Begrenzungen 67 der Freigabeausnehmungen 63 bilden. Darüber hinaus weisen die Kupplungsringe 57 eine jeweilige Öffnung 87 auf, durch welche der als Stange 85 ausgebildete Riegelgrundkörper 47 geführt ist, so dass die Kupplungsringe 57 und darüber die Coderinge 25 insgesamt den Riegel 45 umgebend angeordnet und an dem Riegel 45 gelagert sind.

Das Zusammenwirken zwischen dem Riegel 45 und den Coderingen 25 erfolgt ferner derart, dass die Freigabeausnehmungen 63 durch Einstellen des Schließgeheimnisses Z1 an den Coderingen 25 oder den Kennzeichnungsringen 55 in Flucht zu den jeweiligen Blockiererhebungen 49 des Riegels 45 ausgerichtet werden können, so dass die Freigabeausnehmungen 63 bei eingestelltem Schließgeheimnis Z1 insbesondere entlang der Riegelachse R hintereinander angeordnet sind. Eine solche Ausrichtung der Freigabeausnehmungen 63 ermöglicht es, die entlang der Riegelachse R gleichsam hintereinander angeordneten Blockiererhebungen 49 durch Freigabeausnehmungen 63 der jeweiligen zugeordneten Kupplungsringe 57 hindurchzuführen, um hierdurch den Riegel 45 in die Entriegelungsstellung E überführen zu können.

Ist das Schließgeheimnis Z1 hingegen nicht als Zahlencode Z an den Coderingen 25 eingestellt, ist zumindest eine Freigabeausnehmung 63 eines Kupplungsrings 57 gegenüber der zugeordneten Blockiererhebung 49 des Riegels 45 verdreht, so dass stattdessen die jeweilige Blockierfläche 65 des betreffenden Kupplungsrings 57 in Flucht zu der Blockiererhebung 49 angeordnet ist. Daher schlägt der Riegel 45 bei dem Versuch, den Riegel 45 in die Entriegelungsstellung E zu bewegen und insbesondere aus der Verriegelungskerbe 51 des Ringbügels 17 herausdrängen, mit der Blockiererhebung 49 an der betreffenden Blockierfläche 65 an, so dass der Riegel 45 bei nicht eingestelltem Schließgeheimnis Z1 in der Verriegelungsstellung V gesperrt ist und der Ringbügel 17 durch den Eingriff des Riegels 45 in die Verriegelungskerbe 51 in der Geschlossenstellung G verriegelt ist.

Insofern ist bei dem erläuterten Ringbügel-Hangschloss 11 erforderlich, an den Coderingen 25 das Schließgeheimnis Z1 einzustellen, damit sich der Riegel 45 zwischen der Verriegelungsstellung V und der Entriegelungsstellung E bewegen und der Ringbügel 17 in die Offenstellung O überführt werden kann. Befindet sich der Ringbügel 17 jedoch in der Offenstellung O, ist erforderlich, dass das Schließgeheimnis Z1 eingestellt bleibt, damit bei einer darauffolgenden Bewegung des Ringbügels 17 der Riegel 45 für eine Bewegung aus der Blockierstellung F heraus in die Entriegelungsstellung E und - bei Erreichen der Geschlossenstellung G - in die Verriegelungsstellung V freigegeben ist.

Bei herkömmlichen Ringbügel-Hangschlössern besteht daher häufig die Problematik, dass unbewusste Drehungen der Coderinge 25 bei in der Offenstellung O positioniertem Ringbügel 17 zu einem Verstellen des Schließgeheimnisses Z1 führen, so dass der Ringbügel 17 gegebenenfalls nicht wunschgemäß in die Geschlossenstellung G gedreht werden kann und die Funktionalität des Ringbügel-Hangschlosses 11 eingeschränkt ist. Zudem kann eine hohe Krafteinwirkung auf den Ringbügel 17 bei unbemerkt verstelltem Schließgeheimnis Z1 gegebenenfalls auch zu Beschädigungen des Ringbügels 17 und/oder des Kombinationsschließmechanismus 19 führen.

Um dieser Problematik zu begegnen, ist bei der hier offenbarten Ausführungsform des Ringbügel-Hangschlosses 11 jedoch eine Codering-Blockiereinrichtung 77 vorgesehen, welche dazu ausgebildet ist, eine Drehung der Coderinge 25 bei in der Offenstellung O positioniertem Ringbügel 17 zu blockieren, um dem erläuterten unbewussten und ungewollten Verstellen des Schließgeheimnisses Z1 vorzubeugen. Die Funktionsweise der Codering-Blockiereinrichtung 77 wird nachstehend näher erläutert.

Wie bereits erwähnt, greift der Riegel 45 mit dem Eingriffsabschnitt 43 in der Offenstellung O des Ringbügels 17 in die Sicherungskerbe 53 ein, wobei dieser Eingriff in die Sicherungskerbe 53 jedoch weniger tief ist als der Eingriff in die Verriegelungskerbe 51, so dass der Riegel 45 in der von der Verriegelungsstellung V abweichenden Blockierstellung F positioniert ist, wenn sich der Ringbügel 17 in der Offenstellung O (und nicht in der Geschlossenstellung G) befindet. Dies führt jedoch auch dazu, dass der Riegel 45 und damit dessen Blockiererhebungen 49 relativ zu den Kupplungsringen 57 weniger weit in Richtung der Verriegelungsstellung V oder in Richtung der von der Feder 29 auf den Riegel 45 entfalteten Vorspannung positioniert ist, wenn sich der Ringbügel 17 in der Offenstellung O befindet als dann, wenn der Ringbügel 17 die Geschlossenstellung G einnimmt.

Wie insbesondere aus der Querschnittsdarstellung der Fig. 5B hervorgeht, kann der Riegel 45 bei in der Offenstellung O positioniertem Ringbügel 17 aufgrund des im Vergleich zu der Verriegelungsstellung V weniger tiefen Eingriffs in den Ringbügel 17 derart positioniert werden, dass die Blockiererhebungen 49 zumindest teilweise innerhalb der Freigabeausnehmung 63 des jeweiligen zugeordneten Kupplungsrings 57 angeordnet sind. Diese Anordnung der Blockiererhebungen in den Freigabeausnehmungen 63 führt dazu, dass die Kupplungsringe 57, welche drehfest mit den jeweiligen zugeordneten Kennzeichnungsringen 55 gekoppelt sind, bei dem Versuch einer Drehung um die Codering-Drehachse D mit den seitlichen Begrenzungen 67 der Freigabeausnehmung 63 an den Blockiererhebungen 49 anschlagen. Wird somit - gegebenenfalls unbewusst und unbeabsichtigt - eine Drehung auf die Coderinge 25 übertragen, kann diese Drehung durch das Anschlagen der Begrenzungen 67 der Freigabeausnehmungen 63 an den Blockiererhebungen 49 des Riegels 45 unterbunden werden, so dass sichergestellt werden kann, dass das Schließgeheimnis Z1 bei in der Offenstellung O positioniertem Ringbügel 17 nicht verstellt wird und kein von dem Schließgeheimnis Z1 abweichender Zahlencode Z eingestellt werden kann.

Durch diese Sicherung des eingestellten Schließgeheimnisses Z1 kann somit letztlich erreicht werden, dass der Riegel 45 bei einer darauffolgenden Bewegung des Ringbügels 17 aus der Offenstellung O in die Geschlossenstellung G für eine Bewegung zwischen der Entriegelungsstellung E und der Verriegelungsstellung V freigegeben ist, so dass der Ringbügel 17 ordnungsgemäß in die Geschlossenstellung G überführt und der Riegel 17 bei Erreichen der Geschlossenstellung G in die Verriegelungskerbe 51 eingreifen kann.

Um es hingegen zu ermöglichen, bei in der Verriegelungsstellung V positioniertem Riegel 45 und somit bei sich in der Geschlossenstellung G befindlichem Ringbügel 17 das Schließgeheimnis Z1 wahlweise einstellen oder zur Verriegelung des Ringbügels 17 einen davon abweichenden Zahlencode Z einstellen zu können, weisen die Kupplungsringe 57 einen sich bezüglich der Riegelachse R an die Blockierflächen 65 anschließenden Hülsenabschnitt 81 auf, wobei die Blockiererhebungen 49 in die Verriegelungsstellung V innerhalb des Hülsenabschnitts 81 positioniert sind. Die Hülsenabschnitte 81 weisen einen gegenüber der Öffnung 87 der Kupplungsringe 57 größeren Innendurchmesser auf, so dass die Kupplungsringe 57 bei in den Hülsenabschnitten 81 positionierten Blockiererhebungen 49 frei um die Codering-Drehachse D drehbar sind. Insbesondere ist der Hülsenabschnitt 81 dazu derart dimensioniert, dass eine lichte Weite W des Hülsenabschnitts 81 zumindest dem Doppelten einer Riegelhöhe 83 entspricht, welche einem Abstand der Codering-Drehachse D bzw. der Riegelachse R zu einem Scheitel einer jeweiligen Blockiererhebung 49 entspricht, wie anhand der Fig. 5B und 7A veranschaulicht ist.

Da sich somit aufgrund der durch die Sicherungskerbe 53 definierten Eingriffstiefe des Riegels 17 in den Ringbügel 17 in der Offenstellung O ein Eingriff der Blockiererhebungen 49 in die zugeordneten Freigabeausnehmungen 63 der Kupplungsringe 57 ergibt, können insbesondere die Sicherungskerbe 53, die Blockiererhebungen 49, die Feder 29, welche den Riegel 17 in die Verriegelungsstellung V vorspannt, und die Freigabeausnehmungen 63 der Kupplungsringe 57 (oder die Kupplungsringe 57 und der Ringbügel 17 insgesamt) als Bestandteile der Codering-Blockiereinrichtung 77 verstanden werden.

Darüber hinaus ist bei dem Ringbügel-Hangschloss 11 der veranschaulichten Ausführungsform eine an einer Rückseite 23 des Ringbügel-Hangschlosses 11 und folglich einer Außenseite 31, welche der Vorderseite 21 des Ringbügel-Hangschlosses 11 entgegengesetzt ist, zugängliche Schließgeheimnisveränderungseinrichtung 27 vorgesehen, durch welche das Schließgeheimnis Z1 wahlweise verändert werden kann. Wie insbesondere Fig. 2 zeigt, umfasst die Schließgeheimnisveränderungseinrichtung 27 bei der gezeigten Ausführungsform ein an der Rückseite 23 und somit dem Gehäuserückteil 93 zugängliches Betätigungselement 33, welches beispielhaft einen Schlitz 37 aufweist, in welchen ein in den Figuren nicht gezeigter Schraubendreher oder eine Münze einführbar ist, um das Betätigungselement 33 zu drehen und damit die Schließgeheimnisveränderungseinrichtung 27 zu betätigen. Insbesondere kann dabei vorgesehen sein, dass durch ein solches Betätigen der Schließgeheimnisveränderungseinrichtung 27 die Coderinge 25 in einen Schließgeheimnisveränderungszustand überführbar sind, in welchem das Schließgeheimnis Z1 verändert werden kann.

Während es eine Schließgeheimnisveränderungseinrichtung 27 grundsätzlich ermöglicht, das Schließgeheimnis Z1 wahlweise zu verändern und beispielsweise ein jeweiliges gewünschtes Schließgeheimnis Z1 zu wählen, ergibt sich bei der Bereitstellung einer solchen Schließgeheimnisveränderungseinrichtung 27 die Problematik, dass auch unberechtigte Personen die Schließgeheimnisveränderungseinrichtung 27 betätigen und das Schließgeheimnis Z1 verändern könnten, so dass eigentlich berechtigte Personen das Ringbügel-Hangschloss 11 aufgrund des veränderten und diesen Personen unbekannten Schließgeheimnisses nicht mehr betätigen könnte.

Auch dieser Problematik wird bei dem Ringbügel-Hangschloss 11 gemäß der anhand der Figuren veranschaulichten Ausführungsform jedoch begegnet, wobei dazu vorgesehen ist, dass die Schließgeheimnisveränderungseinrichtung 27 gegen eine Betätigung gesperrt ist, wenn der Ringbügel 17 in der Geschlossenstellung G positioniert ist. Die Schließgeheimnisveränderungseinrichtung 27 ist bei der veranschaulichten Ausführungsform vielmehr lediglich dann betätigbar, wenn der Ringbügel 17 in der Offenstellung O positioniert ist.

Da das Überführen des Ringbügels 17 in die Offenstellung O erfordert, dass das momentan gültige Schließgeheimnis Z1 an den Coderingen 25 eingestellt ist, kann das Schließgeheimnis Z1 (jedenfalls ausgehend von der Geschlossenstellung G des Ringbügels bei verstelltem Schließgeheimnis Z1) lediglich durch Personen verändert werden, welchen das momentan gültige Schließgeheimnis Z1 bekannt ist. Insbesondere kann somit durch das Sperren der Schließgeheimnisveränderungseinrichtung 27 verhindert werden, dass das Schließgeheimnis Z1 bei in der Geschlossenstellung G verriegeltem Ringbügel 17 unbefugt verändert wird, um durch eine solche Manipulation ein Entriegeln des Ringbügels 17 durch berechtigte Personen zu verhindern.

Um die Coderinge 25 in den Schließgeheimnisveränderungszustand überführen zu können, weist die Schließgeheimnisveränderungseinrichtung 27, wie insbesondere Fig. 6B zeigt, das erwähnte Betätigungselement 33 auf, welches von einem Ausgangszustand A in einen in Fig. 6B durch gestrichelt gezeigte Elemente des Betätigungselements 33 veranschaulichten Betätigungszustand B gedreht werden kann. Dabei weist das Betätigungselement 33 einen Exzenter 35 auf, welcher durch das Drehen des Betätigungselements 33 in die Betätigungsstellung B die Kupplungsringe 57 kontaktiert und entgegen der von der Feder 29 entfalteten Vorspannung in die drehfeste Kopplung zu den Kennzeichnungsringen 55 verschiebt, um die drehfeste Kopplung hierdurch zu lösen. Insbesondere können durch dieses Betätigen des Betätigungselements 33 die Kopplungsfortsätze 59 der Kupplungsringe 57 außer Eingriff zu den jeweiligen Kopplungsausnehmungen 61 der Kennzeichnungsringe 55 gebracht werden, so dass die Kennzeichnungsringe 55 in dem Schließgeheimnisveränderungszustand relativ zu den Kupplungsringen 57 drehbar sind. Da die Kupplungsringe 57 jedoch bei einer solchen Drehung der Kennzeichnungsringe 55 nicht mitgenommen werden, bleiben die Freigabeausnehmungen 63 in einer Reihe zueinander und in Flucht zu den jeweiligen Blockiererhebungen 49 ausgerichtet, so dass nach einem darauffolgenden Bringen der Kennzeichnungsringe 55 in Eingriff zu den Kupplungsringen 57 der nunmehr eingestellte Zahlencode Z das (insbesondere geänderte) Schließgeheimnis Z1 bildet. Ferner sind die Freigabeausnehmungen 63 nach dem Verschieben der Kupplungsringe 57 und somit in dem Schließgeheimnisveränderungszustand die jeweilige zugeordnete Blockiererhebung 49 des Riegels 45 umgebend angeordnet, so dass eine Drehung der Kupplungsringe 57 relativ zu dem Riegel 45 blockiert ist.

Wie jedoch insbesondere aus Fig. 3 hervorgeht, weist das Betätigungselement 33 einen radial bezüglich der Drehung des Betätigungselements 33 zwischen der Ausgangsstellung A und der Betätigungsstellung B abstehenden Sperrhebel 39 auf, welcher bei in der Geschlossenstellung G positioniertem Ringbügel 17 während einer Drehung des Betätigungselements 33 in Richtung der Betätigungsstellung B an dem Ringbügel 17 und insbesondere einem Sperrabschnitt 99 des Ringbügels 17 anschlägt, so dass die Drehung des Betätigungselements 33 in die Betätigungsstellung B blockiert ist. Durch dieses Blockieren des Betätigungselements 33 kann somit erreicht werden, dass die Schließgeheimnisveränderungseinrichtung 27 bei in der Geschlossenstellung G positioniertem Ringbügel 17 nicht betätigt und das Betätigungselement 33 nicht in die Betätigungsstellung B gedreht werden kann, so dass die Kupplungsringe 57 nicht außer Eingriff zu dem Kennzeichnungsring 55 gebracht und die Coderinge 25 nicht in den Codeveränderungszustand überführt werden können. Daher kann das Schließgeheimnis Z1 nicht verändert werden, wenn sich der Ringbügel 17 in der Geschlossenstellung G befindet.

Hingegen ist an dem Ringbügel 17 zusätzlich zu der erwähnten Verriegelungskerbe 51 und der Sicherungskerbe 53 eine Drehausnehmung 41 als ein Freigabeabschnitt 101 ausgebildet, welcher, wie Fig. 5A veranschaulicht, bei in der Offenstellung O positioniertem Ringbügel 17 derart angeordnet ist, dass der Sperrhebel 39 während des Drehens des Betätigungselements 33 in die Betätigungsstellung B in die Drehausnehmung 41 eingeführt werden kann. Daher kann das Betätigungselement 33 bei in der Offenstellung O positioniertem Ringbügel 17 in die Betätigungsstellung B gedreht werden, wie in Fig. 5A ebenfalls gestrichelt veranschaulicht ist. Da zum Betätigen des Betätigungselements 33 somit jedoch erforderlich ist, den Ringbügel 17 in die Offenstellung O zu bewegen, kann das Schließgeheimnis Z1 ausschließlich bei der in der Offenstellung O positioniertem Ringbügel 17 verändert werden, so dass etwaigen Fehlbedienungen oder Manipulationen bei in der Geschlossenstellung G positioniertem Ringbügel 17, durch welche das Schließgeheimnis Z1 ungewollt verändert werden könnte, vorgebeugt werden kann.

### Bezugszeichenliste

- 11: Ringbügel-Hangschloss
- 13: Schlosskörper
- 15: Schlossgehäuse
- 17: Ringbügel
- 19: Kombinationsschließmechanismus
- 21: Vorderseite
- 23: Rückseite
- 25: Codering
- 27: Schließgeheimnisveränderungseinrichtung
- 29: Feder
- 31: Außenseite
- 33: Betätigungselement
- 35: Exzenter
- 37: Schlitz
- 39: Sperrhebel
- 41: Drehausnehmung
- 43: Eingriffsabschnitt
- 45: Riegel
- 47: Riegelgrundkörper
- 49: Blockiererhebung
- 51: Verriegelungskerbe
- 53: Sicherungskerbe
- 55: Kennzeichnungsring
- 57: Kupplungsring
- 59: Kopplungsfortsatz
- 61: Kopplungsausnehmung
- 63: Freigabeausnehmung
- 65: Blockierfläche
- 67: seitliche Begrenzung
- 69: Handhabe
- 71: Stift
- 73: Kontaktelement
- 75: Einbuchtung
- 77: Codering-Blockiereinrichtung
- 79: Bügelkurve
- 81: Hülsenabschnitt
- 83: Riegelhöhe
- 85: Stange
- 87: Öffnung
- 89: Führungsausnehmung
- 91: Eingriffsmulde
- 93: Gehäuserückteil
- 95: Gehäusevorderteil
- 97: Gehäuseausnehmung
- 99: Sperrabschnitt
- 101: Freigabeabschnitt
- A: Ausgangsstellung
- B: Betätigungsstellung
- C: Ringbügel-Drehachse
- D: Codering-Drehachse
- E: Entriegelungsstellung
- F: Blockierstellung
- G: Geschlossenstellung
- O: Offenstellung
- R: Riegelachse
- V: Verriegelungsstellung
- W: lichte Weite
- Z: Zahlencode
- Z1: Schließgeheimnis

## Patentansprüche

1. Ringbügel-Hangschloss (11),
umfassend einen um eine Ringbügel-Drehachse (C) zwischen einer Geschlossenstellung (G) und einer Offenstellung (O) drehbaren Ringbügel (17) und einen Kombinationsschließmechanismus (19), welcher dazu ausgebildet ist, den Ringbügel (17) wahlweise in der Geschlossenstellung (G) zu verriegeln oder für eine Drehung aus der Geschlossenstellung (G) in die Offenstellung (O) freizugeben,
wobei der Kombinationsschließmechanismus (19) mehrere händisch um eine Codering-Drehachse (D) drehbare Coderinge (25) zum Einstellen eines Zahlencodes (Z) und einen in eine Verriegelungsstellung (V) vorgespannten Riegel (45) aufweist,
wobei der Riegel (45) entlang einer Riegelachse (R) aus der Verriegelungsstellung (V) in eine Entriegelungsstellung (E) bewegbar ist, wenn an den Coderingen (25) ein Zahlencode (Z) eingestellt ist, der einem Schließgeheimnis (Z1) entspricht, wobei der Ringbügel (17) bei eingestelltem Schließgeheimnis (Z1) für die Drehung in die Offenstellung (O) freigegeben ist, und
wobei der in der Verriegelungsstellung (V) positionierte Riegel (45) in der Verriegelungsstellung (V) gesperrt ist, wenn an den Coderingen (25) ein Zahlencode (Z) eingestellt ist, welcher von dem Schließgeheimnis (Z1) abweicht, wobei der in der Geschlossenstellung (G) positionierte Ringbügel (17) durch den in der Verriegelungsstellung (V) gesperrten Riegel (45) gegen die Drehung in die Offenstellung (O) verriegelt ist, ferner umfassend eine Codering-Blockiereinrichtung (77), welche dazu ausgebildet ist, die Coderinge (25) bei in der Offenstellung (O) positioniertem Ringbügel (17) gegen eine Drehung um die Codering-Drehachse (D) zu blockieren.

2. Ringbügel-Hangschloss (11) nach Anspruch 1,
wobei die Riegelachse (R) der Codering-Drehachse (D) entspricht oder parallel zu der Codering-Drehachse (D) ausgerichtet ist; und/oder
wobei die Coderinge (25) den Riegel (45) umgebend angeordnet und/oder an dem Riegel (45) gelagert sind.

3. Ringbügel-Hangschloss (11) nach Anspruch 1 oder 2,
wobei der Riegel (45) bei in der Offenstellung (O) positioniertem Ringbügel (17) eine Blockierstellung (F) entlang der Riegelachse (R) und bei in der Geschlossenstellung (G) positioniertem Ringbügel (17) die Verriegelungsstellung (V) einnimmt, wobei sich die Blockierstellung (F) des Riegels (45) hinsichtlich dessen Positionierung entlang der Riegelachse (R) von der Verriegelungsstellung (V) unterscheidet, wobei der Riegel (45) dazu ausgebildet ist, in der Blockierstellung (F) eine Drehung der Coderinge (25) zu blockieren.

4. Ringbügel-Hangschloss (11) nach Anspruch 3,
wobei der Riegel (45) in der Verriegelungsstellung (V) weiter in Richtung einer von der Entriegelungsstellung (E) zu der Verriegelungsstellung (V) weisenden Bewegungsrichtung des Riegels (45) positioniert ist als in der Blockierstellung (F), oder umgekehrt.

5. Ringbügel-Hangschloss (11) nach Anspruch 3 oder 4,
wobei die Blockierstellung (F) der Entriegelungsstellung (E) entspricht oder wobei der Riegel (45) in der Blockierstellung (F) zwischen der Verriegelungsstellung (V) und der Entriegelungsstellung (E) positioniert ist.

6. Ringbügel-Hangschloss (11) nach einem der Ansprüche 3 bis 5,
wobei der Riegel (45) in der Offenstellung (O) des Ringbügels (17) in eine Sicherungskerbe (53) des Ringbügels (17) eingreift und die Blockierstellung (F) einnimmt, wobei der Riegel (45) in der Geschlossenstellung (G) des Ringbügels (17) in eine an dem Ringbügel (17) ausgebildete Verriegelungskerbe (51) eingreift und die Verriegelungsstellung (V) einnimmt, wobei die Verriegelungskerbe (51) tiefer ausgebildet ist als die Sicherungskerbe (53), oder umgekehrt,
insbesondere wobei der Riegel (45) bei an den Coderingen (25) eingestelltem Schließgeheimnis (Z1) durch Drehen des Ringbügels (17) in Richtung der Offenstellung (O) entgegen der Vorspannung aus der Verriegelungskerbe (51) herausdrängbar ist.

7. Ringbügel-Hangschloss (11) nach Anspruch 6,
wobei der Ringbügel (17) zwischen der Verriegelungskerbe (51) und der Sicherungskerbe (53) eine Bügelkurve (79) konstanten Durchmessers bildet, entlang welcher der Riegel (45) bei einer Bewegung des Ringbügels (17) von der Offenstellung (O) in die Geschlossenstellung (G) gleitet,
wobei der an der Bügelkurve (79) anliegende Riegel (45) insbesondere die Entriegelungsstellung (E) einnimmt.

8. Ringbügel-Hangschloss (11) nach einem der vorhergehenden Ansprüche,
wobei der Riegel (45) jeweilige den Coderingen (25) zugeordnete Blockiererhebungen (49) aufweist, wobei die Coderinge (25) jeweilige Freigabeausnehmungen (63) aufweisen, wobei die Freigabeausnehmungen (63) bei an den Coderingen (25) eingestelltem Schließgeheimnis (Z1) in Flucht zu den Blockiererhebungen (49) ausgerichtet sind, wobei die Blockiererhebungen (49) bei einer Bewegung des Riegels (45) von der Verriegelungsstellung (V) in die Entriegelungsstellung (E) durch die Freigabeausnehmungen (63) hindurchführbar sind, wobei die Coderinge (25) eine jeweilige die Freigabeausnehmung (63) in Umfangsrichtung bezüglich der Codering-Drehachse (D) einschließende Blockierfläche (65) aufweisen, wobei bei nicht eingestelltem Schließgeheimnis (Z1) zumindest eine der Blockierflächen (65) in Flucht zu der zugeordneten Blockiererhebung (49) ausgerichtet und eine Bewegung des Riegels (45) in die Entriegelungsstellung (E) hierdurch gesperrt ist.

9. Ringbügel-Hangschloss (11) nach Anspruch 8,
wobei die Blockiererhebungen (49) bei in der Offenstellung (O) positioniertem Ringbügel (17) zumindest teilweise innerhalb der jeweiligen zugeordneten Freigabeausnehmung (63) angeordnet sind, wobei eine Drehung der Coderinge (25) bei in der Offenstellung (O) positioniertem Ringbügel (17) durch Anschlagen einer jeweiligen seitlichen Begrenzung (67) der jeweiligen Freigabeausnehmung (63) an der zugeordneten Blockiererhebung (49) blockiert ist.

10. Ringbügel-Hangschloss (11) nach Anspruch 8 oder 9,
wobei die Coderinge (25) den Riegel (45) hülsenartig umgeben und entlang der Riegelachse (R) einen sich an die Blockierflächen (65) anschließenden Hülsenabschnitt (81) aufweisen, wobei die Blockiererhebungen (49) des Riegels (45) in der Verriegelungsstellung (V) innerhalb des Hülsenabschnitts (81) des jeweiligen Coderings (25) angeordnet sind, wobei der jeweilige Codering (25) bei in dem Hülsenabschnitt (81) positionierter Blockiererhebung (49) um den Riegel (45) drehbar sind.

11. Ringbügel-Hangschloss (11) nach Anspruch 10,
wobei der Riegel (45) einen sich entlang der Riegelachse (R) erstreckenden Riegelgrundkörper (47) aufweist, von welchem sich die Blockiererhebungen (49) erheben,
wobei eine lichte Weite (W) des Hülsenabschnitts (81) zumindest das Doppelte einer Riegelhöhe (83) des Riegels (45) in einer Querschnittsebene senkrecht zu der Riegelachse (R) beträgt, wobei die Riegelhöhe (83) einem Abstand von der Codering-Drehachse (D) zu einem Scheitel einer in der Querschnittsebene liegenden Blockiererhebung (49) entspricht,
insbesondere wobei der Riegelgrundkörper (47) durch eine, insbesondere im Querschnitt runde, Stange (85) gebildet ist, und wobei der Riegel (45) einen sich an den Riegelgrundkörper (47) anschließenden Eingriffsabschnitt (43) zum Eingreifen in den Ringbügel (17) aufweist.

12. Ringbügel-Hangschloss (11) nach einem der Ansprüche 8 bis 11,
wobei die Coderinge (25) einen jeweiligen Kennzeichnungsring (55) und einen jeweiligen Kupplungsring (57) aufweisen, welche drehfest miteinander gekoppelt sind, wobei der Kennzeichnungsring (55) Zahlen zum Darstellen des Zahlencodes (Z) trägt und wobei der Kupplungsring (57) die Freigabeausnehmungen (63) und die Blockierflächen (65) aufweist,
insbesondere wobei der Riegel (45) durch eine Feder (29) in die Verriegelungsstellung (V) vorgespannt ist, wobei die Feder (29) an einem bezüglich der Riegelachse (R) der Verriegelungsstellung (V) zugewandten Kupplungsring (57) abgestützt ist, wobei die Kupplungsringe (57) durch die Feder (29) in die drehfeste Kopplung vorgespannt sind; und/oder
Insbesondere wobei das Ringbügel-Hangschloss (11) eine Schließgeheimnisveränderungseinrichtung (27) aufweist, welche dazu ausgebildet ist, die Coderinge (25) in einen Schließgeheimnisveränderungszustand zu überführen, in welchem die drehfeste Kopplung zwischen den Kennzeichnungsringen (55) und den Kupplungsringen (57) gelöst ist und die Kennzeichnungsringe (55) zum Einstellen eines veränderten Schließgeheimnisses (Z1) relativ zu den Kupplungsringen (57) drehbar sind.

13. Ringbügel-Hangschloss (11) nach einem der vorhergehenden Ansprüche,
wobei das Ringbügel-Hangschloss (11) einen Schlosskörper (13) mit einer radial bezüglich der Ringbügel-Drehachse (C) nach innen gerichteten Einbuchtung (75) aufweist, welche der Ringbügel (17) in der Geschlossenstellung (G) durchquert und in der Offenstellung (O) freigibt; und/oder
wobei der Riegel (45) einteilig ausgebildet ist.

14. Ringbügel-Hangschloss (11) nach einem der vorhergehenden Ansprüche,
wobei die Coderinge (25) an einer Vorderseite (21) des Ringbügel-Hangschlosses (11) für das händische Drehen zugänglich sind und wobei eine händisch betätigbare Handhabe (69) zum Antreiben des Ringbügels (17) von der Geschlossenstellung (G) in die Offenstellung (O) vorgesehen ist, wobei die Handhabe (69) an der Vorderseite (21) des Ringbügel-Hangschlosses (11) angeordnet ist;

15. Ringbügel-Hangschloss (11) nach Anspruch 14,
wobei die Handhabe (69) einen parallel zu der Ringbügel-Drehachse (C) ausgerichteten Stift (71) aufweist, welcher durch eine an der Vorderseite (21) des Ringbügel-Hangschlosses (11) an einem Schlossgehäuse (15) des Ringbügel-Hangschlosses (11) ausgebildete Führungsausnehmung (89) ragt,
insbesondere wobei der Stift (71) an dem Ringbügel (17) angeschweißt ist und/oder insbesondere wobei ein, insbesondere im Wesentlichen zylinderförmiges, Kontaktelement (73) auf den Stift (71) aufgesetzt ist, wobei das Kontaktelement (73) an der Vorderseite (21) für die händische Betätigung zugänglich ist und wobei eine Bewegung des Kontaktelements (73) über den Stift (71) auf den Ringbügel (17) übertragbar ist.
